# FASCICULE DE BREVET EUROPEEN

(11) **EP 0 152 713 B1**
(45) Date de publication et mention de la délivrance du brevet: **21.09.1988**
(21) Numéro de dépôt: 84402720.1
(22) Date de dépôt: 26.12.1984
(51) Int. Cl.: A63B 69/00

(54) **Perfectionnement aux appareils entraineurs de sportifs**
Sportliche Trainingsgeräte
Sports training apparatuses

(30) Priorité: 07.02.1984 FR 8402243
(43) Date de publication de la demande: 28.08.1985
(73) Titulaire: JEAN BREL S.A. Société Anonyme dite, F-93200 Saint Denis (FR)
(72) Inventeur: Brel, Jean, F-93200 Saint Denis (FR); Brel, Jean Jacques, F-93200 Saint Denis (FR); Daveau, Jean Paul, F-37210 Vouvray (FR); Lemettre, Jean Philippe, F-37150 Blère (FR)
(74) Mandataire: Lepage, Jean-Pierre

(56) Documents cités:
- EP-A- 0 028 209
- FR-A- 2 105 662
- FR-A- 2 155 149

## Description

### Domaine technique

L'invention concerne des perfectionnements aux appareils entraîneurs de sportifs, généralement sur une piste, en particulier un stade, une piscine, un vélodrome, un autodrome ou autre qui présentent des émetteurs de signaux à l'égard du sportif, à partir de blocs avertisseurs répartis sur le parcours, lesdits signaux étant programmés et personnalisés pour chaque sportif à partir d'une unité centrale et étant susceptibles d'être modifiés.

### Problème posé

Le problème est le même que celui qui a été évoqué dans le brevet français 2 155 149 mais, en plus, devant pouvoir posséder une plus grande gamme d'utilisation pour être appliqué sur n'importe quel parcours en s'affranchissant des installations fixes.

### Etat de la technique et inconvénients

L'état de la technique en la matière est établi dans le FR-A-2 155 149 et dans le FR-A-2 105 662.

Ces brevets décrivent un système central à base de logique électromécanique comprenant, notamment, des moteurs et des minuteries. Toutes les commutations de puissance se font au niveau central et les liaisons électriques sont faites par câbles point à point, c'est-à-dire que chaque lampe est reliée physiquement par un fil au poste central. La section de ces fils doit avoir au minimum un millimètre carré environ. Le réglage des rythmes de course est peu souple ; en particulier, il n'y a pas de possibilités de mémorisation de performances antérieures, des records en particulier. La précision et la fiabilité de ces dispositifs sont limitées par celles des dispositifs électromécaniques, c'est-à-dire celles des pièces en mouvement. Il existe une usure et une sensibilité aux conditions extérieures.

Il existe aussi un système avec automates programmables, avec le même principe de ce qui vient d'être indiqué, mais dans lequel les automates remplacent l'électromécanique. On a l'avantage d'une facilité de programmation, des possibilités de mémorisation de records et de la précision électronique (au 100ème de seconde). Cependant, on a encore les inconvénients des liaisons électriques point à point en étoile et du coût élevé des interfaces de sortie.

Il est également connu le document EP-A-0 028 209 qui est relatif à un dispositif pour développer les muscles d'un sportif comportant un dispositif simulateur constitué par un vélo d'entraînement d'intérieur.

Selon ce document, le dispositif comporte notamment un équipement de programmation, constitué à partir d'un microprocesseur autour duquel sont installées des mémoires de lecture, qui permet de faire varier les conditions d'entraînement, sa difficulté, le temps d'entraînement.

Toutefois, ce dispositif d'entraînement n'est pas du tout applicable aux sports pratiqués sur piste, tel que le propose la présente invention.

La présente invention est destinée à remédier à ces inconvénients.

### Exposé de l'invention

L'appareil d'entraînement de sportifs de l'invention, notamment destiné aux sports sur piste, en particulier sur stade, piscine, vélodrome, autodrome ou autre, qui présente une unité centrale électronique programmable, notamment en fonction du sportif, de ses performances et des conditions d'entraînement, et susceptible d'être modifié ou adapté, ainsi que des émetteurs de signaux à l'égard du sportif, à partir de blocs avertisseurs (2) répartis sur le parcours, et des moyens de transmission reliant l'unité centrale (1) et lesdits blocs (2), est caractérisé par le fait que:
1) les blocs avertisseurs émetteurs de signaux (2) présentent:
   a) des moyens (13,18) de détection et de décodage de signaux qui lui sont destinés, émis par l'unité centrale (1),
   b) des moyens (14) de traitement et de mise en forme desdits signaux,
   c) des moyens (20) personnalisés pour le sportif et assurant l'avertissement de l'approche du départ,
   d) des moyens (16) assurant les commandements du départ,
   e) des moyens prévenant de la différence de temps en plus ou en moins, au passage du sportif par rapport au temps programmé,
2) les moyens (26) de transmission depuis l'unité centrale jusqu'aux blocs avertisseurs émetteurs (2) pour déclencher successivement, au moment voulu, dans ceux-ci le processus d'avertissement prévu en 1), se présentent soit sous la forme d'un câblage parallèle réunissant successivement l'unité centrale et les différents blocs, soit par une liaison hertzienne.

Suivant une forme de réalisation, l'unité centrale de contrôle a une structure analogue à celle d'un distributeur de billets comprenant un système informatique avec
- une identification du sportif par lecture d'une carte propre à l'individu et incorporant en mémoire toutes les informations nécessaires,
- un clavier autorisant l'introduction des données,
- un écran vidéo
- une imprimante délivrant sur un support matériel les renseignements demandés,
- une mémoire,
- un ensemble à basé de micro-processeurs permettant la liaison des éléments précédents, le traitement des informations reçues et l'envoi des signaux par les moyens de transmission.

Selon l'invention, les blocs avertisseurs émetteurs de signaux ont un moyen de décodage permettant de recevoir et de traiter les informations émises par l'unité centrale et des moyens qui émettent des signaux du type lumineux et sonores avec des lampes de couleurs différentes, chacune des couleurs de lampes correspondant à un sportif différent,
- les signaux lumineux étant émis par un dispositif clignotant avant le passage prévu par le sportif au niveau dudit bloc, et étant continu à partir du temps prévu pour ledit passage,
- les signaux sonores assurant les appels réglementaires pour le départ, notamment les trois appels "à vos marques", "prêts", "partez".

Pour améliorer la commodité, on prévoit que les signaux lumineux du bloc destinés à assurer le départ sont prévus avec un dispositif clignotant à fréquence croissante au fur et à mesure qu'on se rapproche du moment du départ.

Les signaux sonores peuvent être émis par sonnerie mais ils sont généralement émis par haut-parleurs.

Les blocs avertisseurs émetteurs peuvent être alimentés par un cablage séparé mais, pour la commodité de l'installation et du déploiement de l'ensemble, on prévoit généralement une alimentation indépendante pour chacun d'eux.

Cette dernière alimentation est particulièrement commode si on s'affranchit de tous cablages en assurant un moyen de transmission constitué par une combinaison de communication hertzienne avec un émetteur dans l'unité centrale et un récepteur dans chacun des blocs avertisseurs.

Cependant, les moyens de transmission peuvent aussi être constitués par un câble bifilaire dans lequel sont envoyés des signaux de sensibilisation indidividuels de chacun des blocs avertisseurs.

### Solution au problème, avantages et résultats industriels

On comprend immédiatement que le dispositif de l'invention s'affranchisse de tous les inconvénients qui ont été cités au début du présent mémoire et qu'il présente une très grande souplesse d'utilisation.

En effet, il y a beaucoup moins de cablage et même on peut s'en affranchir totalement dans le cas d'une liaison hertzienne. On peut ajouter des blocs avertisseurs émetteurs de signaux supplémentaires à volonté. On peut programmer avec une grande facilité, à partir de l'unité centrale puisque celle-ci possède un ordinateur.

Dans l'état actuel de la technique, le coût de cet appareillage est plus faible que celui de l'appareillage prévu antérieurement. Sa fiabilité est grande ; son dépannage est facile car on peut prévoir, comme on le verra, des cartes électroniques et des bornes banalisées.

L'invention sera mieux comprise à l'aide de la description suivante qui en donne quelques exemples non limitatifs de réalisation pratique et qui sont illustrés dans les dessins joints.

### Brève description des figures

Dans ces dessins,
la figure 1 est une vue schématique synoptique simplifiée d'une unité centrale et d'un bloc avertisseur.
La figure 2 est une vue extérieure d'un bloc avertisseur.
La figure 3 est un organigramme de fonctionnement d'un bloc avertisseur.
La figure 4 est un schéma d'installation de l'ensemble avec un système à liaison par paire de câbles torsadés.
La figures 5 est un schéma d'installation de l'ensemble d'un système à transmission par liaison hertzienne.

### Description de quelques modes de réalisation

Le dispositif est composé d'une unité centrale (1) et de blocs avertisseurs émetteurs de signaux (2).

L'unité centrale (1) comprend un moyen d'identification du sportif (3) par lecture d'une carte propre audit sportif ; cette carte incorpore en mémoire toutes les informations relatives à celui-ci. L'unité centrale (1) comporte encore un clavier (4) autorisant l'introduction des données, un écran vidéo (5), une imprimante (6), délivrant les informations sur un papier, une mémoire (7) et un ensemble (8) à base de micro-processeurs permettant la liaison avec les éléments précédents, le traitement des informations reçues et l'envoi des signaux par des moyens de transmission qui vont être décrits ci-après.

A partir de ce dispositif, et de la mémoire, le sportif peut obtenir des informations sur les performances de sportifs qu'il connait déjà grâce à la mémoire (7) à l'ensemble à base de microprocesseur (8) par lequels il transmettra ces questions posées par le clavier (4) et à partir desquelles il obtiendra une réponse par l'écran vidéo (5) et/ou l'imprimante (6).

Le sportif pourra aussi programmer la performance qu'il désire réaliser en agissant sur le clavier (4). Il pourra, en particulier, introduire la temporisation entre la mise en marche du programme de sa course et le moment du départ, ainsi que les temps intermédiaires qu'il se propose de réaliser au passage en face de chaque bloc avertisseur émetteur de signaux (2) qui sont répartis sur le parcours comme dans les réalisations antérieures. Il peut aussi introduire le temps total de la course et la série des signaux personnalisés qu'il veut obtenir de chaque bloc avertisseur émetteur (2).

En gros, chaque bloc avertisseur émetteur (2) (figure 2) se compose d'un socle étanche (9) surmonté d'un poteau (10) qui supporte un ensemble de galettes (11) colorées de diverses manières et qui peuvent émettre des signaux lumineux. Il peut être surmonté d'un haut-parleur (12) donnant des indications vocales. En gros, le socle (9) comporte un moyen de décodage (13) permettant de recevoir et de traiter les informations émises par l'unité centrale (1), traitement qui est fait dans l'élément (14). L'ensemble comprend son alimentation en énergie (15), par exemple, une batterie d'accumulateur. La ligne (27) conduit les signaux à la série de galettes (11) et au haut-parleur (12) pour commander et ordonner la course. Par exemple, des signaux lumineux émis clignotent avant le passage prévu par le sportif au niveau dudit bloc et sont continus à partir du temps prévu pour ledit passage. Le haut-parleur (12) assure les appels réglementaires pour le départ notamment les trois appels "à vos marques", "prêts" et "partez". De façon plus élaborée, on peut prévoir que les signaux lumineux du bloc destinés à assurer le départ à partir des galettes (11), sont prévus avec un dispositif clignotant à fréquence croissante au fur et à mesure qu'on se rapproche du moment du départ. Il est évident qu'on prévoit autant de galettes que l'on veut de couleur spécialisée pour chacun des sportifs.

D'une manière plus détaillée, représentée à la figure 3, on voit que le socle (9) comporte un appareillage (27) recevant les données dès que le permet un appareillage (17) autorisant le début des opérations.

En (18) est représenté un dispositif traitant le premier octet reçu et déterminant l'adresse de la borne. (19) opère le rangement des octets dans le buffer. (20) détermine le numéro de la lampe de la galette (11) à commander dans la lecture du deuxième octet.

(21) assure la lecture du troisième et du quatrième octet pour examiner la temporisation destinée à la durée du clignotement de la lampe de la galette (11) considérée. (22) autorise la validation du fonctionnement de la lampe considérée. (23) est une unité de clignotement.

(24) est un circuit temporisateur qui arrête le fonctionnement de l'ensemble à la fin de l'opération.

(25) est un dispositif qui commande l'allumage fixe de la lampe considérée.

A la figure 4, on a représenté un système avec une liaison par paire de cables torsadés. Dans ce cas, l'alimentation par un cable bifilaire peut être centralisée. Le cable sert évidemment à envoyer des signaux de sensibilisation individuels de chacun des blocs avertisseurs (2).

A la figure 5, on a supprimé la liaison par câble et on l'a remplacée par une liaison hertzienne que l'on a symbolisée par des antennes (26).

On comprend donc qu'il y a une unité centrale (1) et un nombre "n"de bornes lumineuses qui, pratiquement, peuvent facilement atteindre un chiffre aussi élevé que 128 et qui sont réparties à la périphérie de la piste, tout le long du parcours.

Le fonctionnement de l'ensemble va maintenant être décrit.

Le processus est fondé sur un système de transmission de données fonctionnant simplement avec un cable bifilaire (ler cas) sur lequel toutes les bornes lumineuses sont connectées en parallèle.

Dans l'unité centrale, l'utilisateur introduit le badge qui lui aura été préalablement délivré par le club ou par l'organisme dont il dépend. Ce badge, introduit dans le moyen d'identification (3) est répertorié et mémorisé pour être reconnu par l'ensemble (7, 8). L'unité centrale (1) peut d'ailleurs être enfermée dans un coffret avec une porte métallique l'ensemble préservant l'unité centrale pour ressembler à un appareil distributeur de billets.

Dès l'introduction de la carte, un "menu" ou liste de question va apparaître à l'écran vidéo (5) dans le but de connaître des informations sur le type de courses que veut réaliser le sportif (100, 200, 400, 800, 1500, 5000 mètres, etc...). L'écran posera aussi des questions sur la performance à laquelle le coureur veut se mesurer, étant entendu que les performances de sportifs types sont aussi affichées et mémorisées en (7). Elles sont tenues régulièrement à jour par le responsable de l'installation. Le sportif répond alors par le clavier (4). L'écran interroge alors sur le temps total de la course, les temps intermédiaires de chaque tour etc...

Le sportif peut d'ailleurs choisir les temps qu'il veut, c'est-à -dire soit choisir un course régulière, ce qui entraîne un déploiement à vitesse constante des signaux lumineux,
soit choisir un course irrégulière programmée, ce qui entraîne un défilement régulier des signaux lumineux uniquement sur une portion de course, ou d'un tour par exemple.

Le sportif, à l'aide du clavier (4), choisit aussi la couleur de la lampe de la galette (11) qu'il désire choisir, et s'affecte ainsi cette couleur qu'il attribue à la performance mémorisée à laquelle il s'attaque.

Ceci lui permet de se mesurer à un coureur fictif, dont l'allure est matérialisée par l'allumage des signaux lumineux de la seconde lampe choisit.

Le sportif choisit encore, sur le clavier (4), le délai, par une temporisation, dont il souhaite disposer pour se rendre sur la ligne de départ qui lui sera d'ailleurs précisé sur l'écran vidéo (5) en fonction du type de course qu'il aura retenu.

Il va de soi que ce qui est envoyé par le clavier (4) peut être controlé sur l'écran (5). Des vérifications peuvent être alors effectuées pour examiner notamment si le temps total prévu pour la course est bien égal à la somme des temps intermédiaires.

Une validation ou confirmation est demandée au sportif; celle-ci étant faible, le sportif reçoit de l'imprimante (6) une note récapitulative de l'ensemble. On déclenche alors le commencement des opérations et la temporisation est alors déclenchée afin de permettre au sportif de se rendre au départ et de se préparer à la course.

Dès ce moment, les lampes du bloc avertisseur (2) situées sur la ligne de départ, bloc qui a été choisit au préalable par le sportif pour matérialiser la performance à laquelle il s'attaque et la performance qu'il désire accomplir se mettent à clignoter lentement puis de plus en plus vite jusqu'au moment du départ. Trois avertisseurs sonores placés dans le bloc simulent les trois phases du départ classique "à vos marques", "prêts" et "partez".

Au top de départ, les lampes de la borne ne scintillent plus. Elles sont allumées de manière continue et ce sont alors les lampes correspondantes de la borne suivante qui se mettent à clignoter selon le principe précédent. Elles clignotent de plus en plus vite au fur et à mesure que le temps calculé por l'unité centrale pour parcourir la distance s'écoule.

Le temps étant écoulé, la lampe correspondante est éclairée de façon fixe et ainsi de suite.

L'unité centrale adresse donc des messages successifs à toutes les bornes.

En ce qui concerne les bornes, elles recoivent toutes les informations envoyées par l'unité centrale qui sont constituées par l'adresse du sportif.

Les trois informations correspondant respectivement
- aux couleurs des lampes allumées,
- à la durée pendant laquelle elles doivent rester allumées et cliqnotées,
- à la fréquence de cliqnotement etc...

Les blocs avertisseurs émetteurs ou bornes qui recoivent ces information analysent l'adresse pour savoir si oui ou non ces consignes lui sont destinées.

Lorsque le bloc s'est reconnu comme étant le destinataire de ces ordres, il les exécute ce qui entraîne le fonctionnement décrit ci-dessus.

Evidemment, ce fonctionnement est exactement le même qu'il s'agisse d'un système de transmission par câble bifilaire, ou par tout autre transmission par câble ou encore par un système de transmission par ondes hertziennes.

## Revendications

1. Appareil d'entraînement de sportifs, notamment destiné aux sports sur piste, en particulier sur stade, piscine, vélodrome, autodrome ou autre, qui présente une unité centrale électronique programmable, notamment en fonction du sportif, de ses performances et des conditions d'entraînement et susceptible d'être modifié ou adapté, ainsi que des émetteurs de signaux à l'égard du sportif, à partir de blocs avertisseurs (2) répartis sur le parcours, et des moyens de transmission reliant l'unité centrale (1) et lesdits blocs (2), caractérisé par le fait que:
1) les blocs avertisseurs émetteurs de signaux (2) présentent:
a) des moyens (13, 18) de détection et de décodage de signaux qui lui sont destinés, émis par l'unité centrale (1),
b) des moyens (14) de traitement et de mise en forme desdits signaux,
c) des moyens (20) personnalisés pour le sportif et assurant l'avertissement de l'approche du départ,
d) des moyens (16) assurant les commandements du départ,
e) des moyens prévenant de la différence de temps en plus ou en moins, au passage du sportif par rapport au temps programmé,
2) les moyens (26) de transmission depuis l'unité centrale jusqu'aux blocs avertisseurs émetteurs (2) pour déclencher successivement, au moment voulu, dans ceux-ci le processus d'avertissement prévu au 1), se présentent soit sous la forme d'un câblage parallèle réunissant successivement l'unité centrale et les différents blocs, soit par une liaison hertzienne.

2. Appareil d'entrainement de sportifs, selon la revendication 1, caractérisé par le fait que les blocs avertisseurs émetteurs de signaux (2) présentent des moyens (23, 25, 12) qui émettent des signaux du type lumineux et sonores avec des lampes de couleurs différentes, chacune des couleurs de lampes correspondant à un sportif différent,
- les signaux lumineux étant émis par un dispositif clignotant (23, 25) avant le passage prévu par le sportif au niveau dudit bloc, et étant continu à partir du temps prévu pour ledit passage,
- les signaux sonores (12) assurant les appels réglementaires pour le départ, notamment les trois appels "à vos marques", "prêts", "partez".

3. Appareil d'entraînement de sportifs, selon la revendication 2, caractérisé par le fait que les signaux lumineux du bloc destinés à assurer le départ sont prévus avec un dispositif clignotant (23) à fréquence croissante au fur et à mesure qu'on se rapproche du moment du départ.

4. Appareil d'entraînement de sportifs, selon la revendication 2, caractérisé par le fait que les signaux sonores sont émis par haut-parleurs (12).

5. Appareil d'entrainement de sportifs, selon la revendication 2, caractérisé par le fait que les blocs avertisseurs émetteurs (2) ont leur propre source (15) d'alimentation d'énergie.

6. Appareil d'entraînement de sportifs, selon la revendication 1, caractérisé par le fait que les moyens de transmission sont constitués par un câble bifilaire dans lequel sont envoyés les signaux de sensibilisation individuelle de chacun des blocs avertisseurs (2).

7. Appareil d'entraînement de sportifs, selon la revendication 1, caractérisé par le fait que les moyens de transmission sont constitués par une combinaison de communications hertziennes avec
- un émetteur dans l'unité centrale (1),
- et un récepteur dans chacun des blocs avertisseurs.

## Claims

1. A sportsman training apparatus, in particular intended for sportsman over racing-track, specially over stadium, swimming-pool, cycle- racing-track, motordrome and the like, which comprises a programmable electronic central unit, particularly as a function of the sportsman, his performances and training conditions, and able to be modified and adapted, as also signal emitters with regards to the sportsman, from warning blocks (2) distributed over the circuit, and transmission means connecting the central unit (1) with said blocks (2), characterized by the fact that:
1)the signal emitting and warning blocks (2) comprise
a) means (13,18) for detecting and decoding the signals which are intended for it, emitted from the central unit (1),
b) means (14) for treating and shaping said signals,
c) personalized means (20) for the sportsman, assuring the warning of the start approach,
d) means (16) assuring the start orders,
e) means advising of the difference of larger or smaller time, at the passage of the sportsman, with respect to the programmed time,
2) the transmission means (26) from the central unit to the warning and emitting blocks (2) for successively releasing, in due time, in the latter, the warning process provided under 1), are whether in the shape of a parallel cabling successively joining together the central unit and the different blocks, or by a hertzian connection.

2. A sportsman training apparatus according to claim 1, characterized by the fact that the signal warning blocks (2) comprise means (23, 25, 12) which emit signals of the luminous and sounding type, with lamps of different colours, each of the lamp colours corresponding with a different sportsman,
-the luminous signals being emitted by a blinking device (23, 25) before the passage provided by the sportsman on a level with said btock, and being continuous from the time provided for said passage,
- the sounding signals (12) assuring the _{T}egulation orders for the start, particularly the three orders "on the marks", "ready?", "go!".

3. A sportsman training apparatus according to claim 2, characterized by the fact that the luminous signal of the block intended for assuring the strat are provided by a blinking device (23) with an increasing frequency as the start moment is approaching.

4. A sportsman training apparatus according to claim 2, characterized by the fact that the sounding signals are emitted by loud-speakers (12).

5. A sportsman training apparatus according to claim 2, characterized by the fact that the warning and emitting blocks (2) have their proper source of energy feeding (15).

6. A sportsman training apparatus according to claim 1, characterized by the fact that the transmission means are composed of a bifilar cable into which are sent the individual sensitization signals of each of the warning blocks (2).

7. A sportsman training apparatus according to claim 1, characterized by the fact that the transmission means are composed of a combination of hertzian communications with
-an emitter in the central unit (1) ; and
-a receiver in each of the warning blocks.

## Patentansprüche

1. Trainingsvorrichtung für Sportler, vor allem bestimmt zum Trainieren auf Bahnen, insbesondere in Stadien, in Schwimmbecken, auf Radrennbahnen, auf Autorennstrecken oder dergleichen, aus einer elektronischen Zentraleinheit, die insbesondere entsprechend dem Sportler, seinen Leistungen und den Trainingsbedingungen programmierbar ist und verändert oder angepaßt werden kann, sowie aus Signalgebern für den Sportler in über die Bahn verteilten Signalblöcken (2), und aus Übertragungsmitteln, die die Zentraleinheit (1) mit den besagten Signalblöcken (2) verbinden,
dadurch gekennzeichnet, daß:
1) die Signalblöcke (2) aufweisen:
a) Mittel (13, 18) zum Empfangen und Decodieren der für sie bestimmten Signale, die von der Zentraleinheit (1) ausgesendet werden;
b) Mittel (14) zur Verarbeitung und Formung der besagten Signale;
c) Mittel (20), die auf den einzelnen Sportler abgestimmt sind und den bevorstehenden Start ankündigen;
d) Mittel (16), die die Startsignale geben;
e) Mittel, die die positive oder negative Zeitdifferenz gegenüber der programmierten Zeit beim Passieren des Sportlers angeben.
2) die Mittel, die die Signale von der Zentraleinheit (1) nach den Signalblöcken (2) übertragen, damit in dem gewünschten Augenblick in diesen Signalblöcken nacheinander der unter 1) vorgesehene Signalgebungsprozeß ausgelöst wird, die Form eines Verbindungskabels, das die Zentraleinheit nacheinander mit den verschiedenen Signalblöcken verbindet, oder die Form einer Funkverbindung (26) haben.

2. Trainingsvorrichtung für Sportler gemäß Anspruch 1, dadurch gekennzeichnet, daß die Signalblöcke (2) Mittel (23, 25, 12) aufweisen, die optische und akustische Signale aussenden, und mit verschiedenfarbigen Lampen ausgerüstet sind, bei denen jede Farbe einem anderen Sportler entspricht,
- wobei die optischen Signale von einer Einrichtung (23, 25) ausgesendet werden, die bis zu der für das passieren des Sportlers bei dem besagten Signalblock vorgesehenen Zeit blinkt, und danach kontinuierlich leuchtet, und
- wobei die akustischen Signale (12) die vorgeschriebenen Aufrufe für den Start umfassen, insbesondere die drei Kommandos "auf die Plätze", "fertig", "los".

3. Trainingsvorrichtung für Sportler gemäß Anspruch 2, dadurch gekennzeichnet, daß die für den Start vorgesehenen optischen Signale des Signalblocks eine Blinkeinrichtung (23) aufweisen, deren Frequenz entsprechend der Annäherung an den Zeitpunkt des Starts zunimmt.

4. Trainingsvorrichtung für Sportler gemäß Anspruch 2, dadurch gekennzeichnet, daß die akustischen Signale über Lautsprecher (12) ausgesendet werden.

5. Trainingsvorrichtung für Sportler gemäß Anspruch 2, dadurch gekennzeichnet, daß die Signalblöcke (2) eine eigene Energieversorgung (15) aufweisen.

6. Trainingsvorrichtung für Sportler gemäß Anspruch 1, dadurch gekennzeichnet, daß die Übertragungsmittel aus einem zweiadrigen Kabel bestehen, über das die Signale für die individuelle Ansteuerung der Signalblöcke (2) gesendet werden.

7. Trainingsvorrichtung für Sportler gemäß Anspruch 1, dadurch gekennzeichnet, daß die Übertragungsmittel aus einer Funkübertragungsanlage mit
- einem Sender in der Zentraleinheit (1), und
- einem Empfänger in jedem der Signalblöcke (2) bestehen.
